# EUROPÄISCHE PATENTSCHRIFT

(11) **EP 1 717 179 B1**
(45) Veröffentlichungstag und Bekanntmachung des Hinweises auf die Patenterteilung: **20.08.2008**
(21) Anmeldenummer: 05405325.1
(22) Anmeldetag: 29.04.2005
(51) Int. Cl.: B65H 29/04

(54) **Vorrichtung für ein Stabilisieren von in einem Förderstrom über eine Wegstrecke in Klammern einer Fördervorrichtung hängend transportierten Druckprodukten**
Device for stablilizing printed products transported in a stream along a transport path, hanging in grippers of a transport device
Dispositif pour stabiliser des produits imprimés transportés en flux le long d'un trajet de transport, suspendus dans des pinces d'un dispositif de transport

(43) Veröffentlichungstag der Anmeldung: 02.11.2006
(73) Patentinhaber: Müller Martini Holding AG, 6052 Hergiswil (CH)
(72) Erfinder: Eugster, Albert, 4802 Strengelbach (CH)

(56) Entgegenhaltungen:
- EP-A- 0 218 804
- EP-A- 0 481 914
- US-A- 5 188 349
- US-A1- 2003 019 722

## Beschreibung

Die Erfindung betrifft eine Vorrichtung für ein Stabilisieren von in einem Förderstrom über eine Wegstrecke in Klammern einer Fördervorrichtung hängend transportierten Druckprodukten zur Ueberführung in eine Verarbeitungsvorrichtung, wobei die wenigstens zweiteiligen Klammern einen diese öffnenden und schliessenden beweglich gesteuerten Klammerteil aufweisen und zwischen den beabstandeten Druckprodukten eine diese gegen ein Auslenken stützende, mitlaufende Führungsanordnung vorgesehen ist.
Eine solche Vorrichtung vermittelt beispielsweise die EP - 0 481 914 A1 und zeigt u.a. an einem Transporteur in umlaufenden Klammern hängend transportierte Druckprodukte, die an ihrer Rückseite von in den Förderstrom eingeführten Führungselementen angehalten werden, derart, dass sie vor ihrer Abgabe an eine Verarbeitungsmaschine eine definierte Lage einnehmen. Vorrichtungen dieser Art, denen ein bestimmtes Verfahrensprinzip zugrunde liegt, kommen ohne zusätzlichen Raumbedarf, der nicht für jede Anwendung bei der Verarbeitung von Druckprodukten verfügbar ist, nicht aus.

Es ist Aufgabe der vorliegenden Erfindung, den erwähnten Nachteil zu beheben und eine gattungsgemässe Vorrichtung auszugestalten, die die weiteren Bedingungen für eine strörungsfreie Uebergabe von Druckprodukten an eine Verarbeitungsmaschine erfüllt.

Erfindungsgemäss wird diese Aufgabe dadurch gelöst, dass die Stabilisierungselemente aufweisende Führungsanordnung jeweils wenigstens an einem unbeweglichen, mit dem beweglichen Klammerteil zusammenwirkenden Klammerteil der Klammer befestigt und aus einer wirkungslosen Position in eine Stützposition hinter die in Förderrichtung transportierten Druckprodukte versetzbar ist.

Im Sinne einer Weiterausgestaltung können die Stabilisierungselemente der Führungsanordnung auch dem beweglichen Klammerteil zugeordnet sein, sodass die Druckprodukte, egal in welcher Richtung sie transportiert oder beeinflusst werden, in einer stabilen Lage gehalten werden.

Weiterhin ist vorgeschlagen, dass die Stabilisierungselemente aus einem streifenförmigen Abschnitt gebildet sind, beispielsweise aus Federstahl, um das Gewicht niedrig zu halten.

Vorteilhaft sind die Stabilisierungselemente der Führungsanordnung in der wirkungslosen Position in der Klammer versenkt und werden aus dieser Position in die Stabilisierungsposition ausgehoben.

Vorzugsweise sind über wenigstens annähernd die wirksame Breite der Klammer jeweils zwei beabstandete Abschnitte mit einem Ende an einem Klammerteil befestigt und schwenkbar gesteuert, sodass sie die Druckprodukte über eine grössere Fläche stabilisieren können.

Die aus den Klammerteilen ausschwenkbaren Abschnitte sind zweckmässig an ihren Befestigungsenden mit einem Ritzel versehen, das zu einem Verstellgetriebe gehört.

Der Antrieb des Ritzels resp. der Abschnitte kann beispielsweise über eine Zahnstange erfolgen, die quer zur Förderrichtung F antreibbar ist.

Anschliessend wird die Erfindung unter Bezugnahme auf die Zeichnung, auf die bezüglich aller in der Beschreibung nicht erwähnten Einzelheiten verwiesen wird, anhand von Ausführungsbeisielen erläutert. In der Zeichnung zeigen:
- Fig. 1: einen Querschnitt durch eine Klammer eines Transporteurs gemäss I - I in Fig. 2,
- Fig. 2: eine Seitenansicht der in Fig. 1 gezeigten Klammer,
- Fig. 3: einen Querschnitt durch eine alternative Ausführungsform einer Klammer eines Transporteurs gemäss III - III in Fig. 4 und
- Fig. 4: eine Seitenansicht der in Fig. 3 dargestellten Klammer.

Die Fig. 1 und 2 zeigen eine Ausführungsform einer Vorrichtung 1 zum Stabilisieren von in einem Förderstrom über eine etwa horizontale Wegstrecke in Klammern 2 einer Fördervorrichtung 3 hängend transportierten Druckprodukten 4, die in eine Verarbeitungsvorrichtung, beispielsweise eine Einsteckmaschine, einen Anleger, eine Stapelvorrichtung wie beispielsweise Kreuzleger, eine Schneidmaschine etc. überführt werden. Solche Fördervorrichtungen, die auch ansteigende oder abfallende Abschnitte aufweisen können, werden auch Transporteure genannt und bestehen aus einer Vielzahl miteinander verhängter Glieder 5 einer in einer Führungsschiene 31 umlaufenden Kette 6 (strichpunktiert dargestellt). Die Kettenglieder 5 weisen jeweils eine obere Führungsrolle 7 und ein in einer seitlichen Führungsanordnung verlaufendes Laufrollen-Paar 8 auf, die wie die Führungsrolle 7 in einem Gliedkörper 9 gelagert sind. An den Gliedkörpern 9 ist jeweils eine Klammer 2 durch Schrauben befestigt, so dass ein regelmässiger Abstand unter den Klammern 2 entsteht. Die Klammern 2 sind wenigstens zweiteilig durch einen unbeweglichen Klammerteil 10 und einen beweglichen Klammerteil 11 zum Oeffnen und Schliessen der Klammer 2 ausgebildet. Mit Pfeil F ist eine Förderrichtung der Druckprodukte 4 angegeben. Fig. 1 zeigt einen in der Klammer 2 zwischen dem unbeweglichen 10 und dem beweglichen Klammerteil 11 im Falzbereich hängend eingespanntes Druckprodukt 4. Dabei drückt beispielsweise eine Feder (nicht sichtbar) den beweglichen Klammerteil 11 gegen den unbeweglichen, an dem Gliedkörper 9 befestigten unbeweglichen Klammerteil 10. Das Oeffnen der Klammer 2 resp. die Freigabe des Druckproduktes erfolgt mittels einem Hebel 12 der an dem in den unbeweglichen Klammerteil 10 gelagerten beweglichen Klammerteil 11 befestigt ist. In Fig. 1 ist mit strichpunktierter Linie die Offenstellung der Klammer 2 veranschaulicht.
Damit die Druckprodukte 4 bei der Ueberführung eine stabile Lage einnehmen, sind sie zumindest über eine bestimmte Wegstrecke an ihrer in Förderrichtung F betrachteten Rückseite geführt bzw. gegen eine durch die Förderbewegung aufkommende Kraft gestützt. Hierzu ist eine Führungsanordnung 13 vorgesehen, die aus der Klammer 2, in der sie sich in einer Ruhestellung befindet, in eine Arbeitsstellung, in der die Druckprodukte 4 jeweils an ihr anliegen, zugestellt wird. In dem Ausführungsbeispiel nach Fig. 1 und 2 ist die Führungsanordnung 13 in den unbeweglichen Klammerteil 10 integriert und besitzt Stabilisierungselemente 14, die an dem unbeweglichen Klammerteil 10 angeordnet sind, von wo sie aus einer wirkungslosen Position in eine Stützposition hinter ein Druckprodukt 4 versetzt werden können. Die Stabilisierungselemente 14, wovon vorzugsweise zwei einer Klammer 2 zugeordnet sind, sind als streifenförmige Abschnitte, beispielsweise aus Band- oder Federstrahl gebildet, damit sie ein geringes Gewicht aufweisen und insbesondere in der ausgeschwenkten Lage, in der die Druckprodukte 4 anliegen, weitgehend gestreckt sind. Vorliegend ist an einem dem unbeweglichen Klammerteil 10 zugeordneten Ende eines Stabilisierungselementes 14 ein Ritzel 15 befestigt, das in dem unbeweglichen Klammerteil 10 an einer gelagerten Welle 16 sitzt. Die Betätigung der Stabilisierungselemente 14 erfolgt jeweils mittels Zahnstange 17, 18, die an einem quer zur Förderrichtung F der Druckprodukte 4 in einer Führungsnut 19 hin und her bewegbaren Schieber 20 befestigt ist. Der Antrieb des Schiebers 20, der über die Zahnstangen 17, 18 die Ritzel 15 in Drehung versetzt, wird durch eine am Schieber 20 gelagerte Steuerrolle 21 erzielt, auf die an der Wegstrecke zur Betätigung der Stabilisierungselemente 14 eine Steuerkurve 22 einwirkt, welche die Stabilisierungselemente 14 aus der strichpunktiert dargestellten Ruhelage in die gezeigte Stützlage versetzt, in der die Stabilisierungselemente 14 hinter einem Druckprodukt 4 ausgeschwenkt senkrecht nach unten ragen.
In ihrer Ruhelage sind die Stabilisierungselemente 14 in dem unbeweglichen Klammerteil 10 versenkt nebeneinander angeordnet, wie dies in Fig. 2 gezeigt ist. Schieber 20 und Ritzel 15 einer Klammer 2 sind an einer Platte 23, die mit dem unbeweglichen Klammerteil 10 verschraubt ist und diesem Klammerteil 10 geführt.

In den Fig. 3 und 4 ist ein alternatives Ausführungsbeispiel einer Vorrichtung 1 zur Stabilisierung von in einem Förderstrom in Klammern 2 einer Fördervorrichtung 3 hängend transportierten Druckprodukten 4 veranschaulicht mit dem Unterschied, dass auch der bewegliche Klammerteil 11 mit einer Führungsanordnung 24 ausgestattet ist.
Die Betätigung der dem beweglichen Klammerteil 11 zugeordneten Stabilisierungselemente 25 erfolgt wiederum durch ein aus Ritzeln 26 und Zahnstangen 27, 28 gebildeten Verstellgetriebe, das mit einer zweiten Steuerrolle 29 und einer zweiten Steuerkurve 30 antriebsverbunden ist. In Fig. 3 zeigt eine strichpunktierte Linie die Stellung der offenen Klammer 2.

## Patentansprüche

1. Vorrichtung (1) für ein Stabilisieren von in einem Förderstrom über eine Wegstrecke in Klammern (2) einer Fördervorrichtung (3) hängend transportierten Druckprodukten (4) zur Ueberführung in eine Verarbeitungsvorrichtung, wobei die wenigstens zweiteiligen Klammern (2) einen diese öffnenden und schliessenden beweglich gesteuerten Klammerteil (11) aufweisen und zwischen den beabstandeten Druckprodukten (4) eine diese gegen ein Auslenken stützende, mitlaufende Führungsanordnung (13, 24) vorgesehen ist, **dadurch gekennzeichnet, dass** die Stabilisierungselemente (14, 25) aufweisende Führungsanordnung (13, 24) jeweils wenigstens an einem unbeweglichen, mit dem beweglichen Klammerteil (11) zusammenwirkenden Klammerteil (10) der Klammer (2) befestigt und aus einer wirkungslosen Position in eine Stützposition hinter die in Förderrichtung (F) transportierten Druckprodukte (4) versetzbar ist.

2. Vorrichtung nach Anspruch 1, **dadurch gekennzeichnet, dass** die Führungsanordnung (13, 24) dem beweglichen Klammerteil (11) der Klammer (2) zugeordnete Stabilisierungselemente (25) aufweist, die vor die in Förderrichtung (F) transportierten Druckprodukte (4) versetzbar sind.

3. Vorrichtung nach Anspruch 1 oder 2, **dadurch gekennzeichnet, dass** die Stabilisierungselemente (14, 25) aus einem streifenförmigen Abschnitt gebildet sind.

4. Vorrichtung nach einem der Ansprüche 1 bis 3, **dadurch gekennzeichnet, dass** die Stabilisierungselemente (14, 25) in der wirkungslosen Position in der Klammer (2) versenkbar sind.

5. Vorrichtung nach Anspruch 3 oder 4, **dadurch gekennzeichnet, dass** über wenigstens annähernd die wirksame Breite einer Klammer (2) jeweils zwei beabstandete Stabilisierungselemente (14, 25) mit einem Ende an einem Klammerteil (10, 11) befestigt und schwenkbar gesteuert sind.

6. Vorrichtung nach Anspruch 5, **dadurch gekennzeichnet, dass** das Befestigungsende der Stabilisierungselemente (14, 25) ein Ritzel (15, 26) eines Verstellgetriebes aufweist.

7. Vorrichtung nach Anspruch 6, **dadurch gekennzeichnet, dass** das Verstellgetriebe eine mit den Ritzeln (15, 26) kämmende, kurvengesteuerte Zahnstange (17, 18; 27, 28) aufweist.

8. Vorrichtung nach Anspruch 7, **dadurch gekennzeichnet, dass** die an einem Schieber (20) befestigten Zahnstangen (17, 18; 27, 28) quer zur Förderrichtung (F) antreibbar sind.

## Claims

1. Device (1) for stabilising printed products (4) transported in a stream over a path suspended from clamps (2) of a conveying device (3) for transfer to a processing device, wherein the at least two-part clamps (2) have a movably controlled clamp part (11) opening and closing the clamp and a guide arrangement (13, 24) is provided between the printed products (4) arranged at a distance from one another and moves together therewith in order to prevent deflection thereof, **characterised in that** the guide arrangement (13, 24) having stabilising elements (14, 25) is fastened to at least one stationary part (10) of the clamp (2) cooperating with the movable clamp part (11) and can be moved from an inoperative position into a supporting position behind the printed products (4) transported in the conveying direction (F).

2. Device according to claim 1, **characterised in that** the guide arrangement (13, 24) has stabilising elements (25) which are associated with the movable part (11) of the clamp (2) and can be moved in front of the printed products (4) transported in the conveying direction (F).

3. Device according to claim 1 or claim 2, **characterised in that** the stabilising elements (14, 25) are formed of a strip-shaped section.

4. Device according to one of claims 1 to 3, **characterised in that** the stabilising elements (14, 25) can be retracted into the clamp (2) in the inoperative position.

5. Device according to claim 3 or claim 4, **characterised in that** two stabilising elements (14, 25) arranged at a distance from one another are fastened via one end to a clamp part (10, 11) and are pivotally controlled over at least approximately the effective width of a clamp (2).

6. Device according to claim 5, **characterised in that** the fastening end of the stabilising elements (14, 25) has a pinion (15, 26) of an adjustable mechanism.

7. Device according to claim 6, **characterised in that** the adjustable mechanism has a cam-controlled rack (17, 18; 27, 28) meshing with the pinions (15, 26).

8. Device according to claim 7, **characterised in that** the racks (17, 18; 27, 28) fastened to a slide (20) can be driven transversely to the conveying direction (F).

## Revendications

1. Dispositif (1) pour stabiliser des produits imprimés (4) transportés dans un flux le long d'un trajet de transport, suspendus dans des pinces (2) d'un dispositif de transport (3), afin de les transférer vers un dispositif de transformation, les pinces (2) au moins en deux parties présentant une partie (11) commandée de manière à les ouvrir et fermer, et un dispositif de guidage (13, 24) étant prévu entre les produits imprimés (4) espacés, afin de les accompagner pour les empêcher de dévier, **caractérisé en ce que** le dispositif de guidage (13, 24) présentant des éléments stabilisateurs (14, 25) est chaque fois fixé à au moins une partie fixe (10) de la pince (2) qui coopère avec la partie mobile (11) et peut passer d'une position inactive à une position de soutien derrière les produits imprimés (4) transportés dans le sens de transport (F).

2. Dispositif selon la revendication 1, **caractérisé en ce que** le dispositif de guidage (13, 24) présente des éléments stabilisateurs (25) associés à la partie mobile (11) de la pince (2), qui peuvent être déplacés devant les produits imprimés (4) transportés dans le sens de transport (F).

3. Dispositif selon la revendication 1 ou 2, **caractérisé en ce que** les éléments stabilisateurs (14, 25) sont formés par un segment en forme de bande.

4. Dispositif selon l'une des revendications 1 à 3, **caractérisé en ce que** les éléments stabilisateurs (14, 25) en position inactive peuvent être escamotés dans la pince (2).

5. Dispositif selon la revendication 3 ou 4, **caractérisé en ce que** sur au moins approximativement la largeur active d'une pince (2), deux éléments stabilisateurs (14, 25) sont chaque fois fixés par une extrémité à une partie de pince (10, 11) et commandés de façon à pivoter.

6. Dispositif selon la revendication 5, **caractérisé en ce que** l'extrémité de fixation des éléments stabilisateurs (14, 25) présente un pignon (15, 26) d'un mécanisme de réglage.

7. Dispositif selon la revendication 6, **caractérisé en ce que** le mécanisme de réglage présente une crémaillère (17, 18 ; 27, 28) commandée par came et engrenant avec les pignons (15, 26).

8. Dispositif selon la revendication 7, **caractérisé en ce que** les crémaillères (17, 18 ; 27, 28) fixées à un coulisseau (20) peuvent être entraînées transversalement par rapport à la direction de déplacement (F).
